# EUROPÄISCHE PATENTSCHRIFT

(11) **EP 1 747 338 B1**
(45) Veröffentlichungstag und Bekanntmachung des Hinweises auf die Patenterteilung: **09.12.2009**
(21) Anmeldenummer: 05716168.9
(22) Anmeldetag: 17.03.2005
(51) Int. Cl.: E05D 3/10, B60J 5/04

(54) **SCHARNIERBESCHLAG FÜR EINE KFZ-TÜR**
HINGE FITTING FOR A CAR DOOR
FERRURE DE CHARNIERE POUR UNE PORTE DE VEHICULE A MOTEUR

(30) Priorität: 17.03.2004 DE 102004014381; 14.05.2004 DE 102004024842; 29.11.2004 US 998419
(43) Veröffentlichungstag der Anmeldung: 31.01.2007
(73) Patentinhaber: Wohlfarth, Klaus, 71540 Fichtenberg (DE)
(72) Erfinder: Wohlfarth, Klaus, 71540 Fichtenberg (DE)
(74) Vertreter: Patentanwälte Ruff, Wilhelm, Beier, Dauster & Partner
(86) Internationale Anmeldenummer: PCT/EP2005/002866
(87) Internationale Veröffentlichungsnummer: WO 2005/090724

(56) Entgegenhaltungen:
- US-A1- 2003 213 102

## Beschreibung

Die Erfindung betrifft einen Scharnierbeschlag für eine Kfz- Tür.

In den allermeisten Fällen sind Kfz- Türen im Bereich ihrer Vorderkante mit Scharnieren so angelenkt, dass sie sich um eine vertikale Achse öffnen lassen. In früheren Jahren waren auch Türen bekannt, bei denen die Scharnierachse an der hinteren Kante der Tür ausgebildet war. Solche Türen werden als hintere Türen bei Kfz wieder modern.

Bei Sportwagen gibt es auch Fälle, wo die Türen um eine obere horizontale in Längsrichtung des Kfz verlaufende Achse geöffnet werden können. Solche Türen werden auch als Flügeltüren bezeichnet.

In neuerer Zeit sind auch Türen bekannt geworden, die um eine horizontale quer zur Kraftfahrzeuglängsachse verlaufende Achse geöffnet werden können. Solche Türen haben einen geringen seitlichen Platzbedarf.

Es ist bereits ein Scharnierbeschlag für eine Kfz- Tür mit einem zur Anbringung an der Karosserie bestimmten Karosseriebeschlagteil und einem zur Anbringung an der Tür bestimmten Türbeschlagteil bekannt, die durch eine Gelenkeinrichtung miteinander verbunden sind. Die Gelenkeinrichtung enthält ein erstes Gelenk mit einer dem Karosseriebeschlagteil zugeordneten Gelenkachse und ein zweites Gelenk mit einer dem Türbeschlagteil zugeordnete Gelenkachse, wobei sich die Lage der Gelenkachse des zweiten Gelenks bei Bewegung der Gelenkeinrichtung um die Achse des ersten Gelenks ändert (US 20031213102).

Der Erfindung liegt die Aufgabe zu Grunde, einen Scharnierbeschlag zu schaffen, der es möglich macht, bei einem Kfz mit normalen Türen eine andere Öffnungsbewegung zu ermöglichen, nämlich ein Verschwenken der Tür um eine angenähert horizontale quer zur Fahrzeuglängsachse verlaufende Achse.

Zur Lösung dieser Aufgabe schlägt die Erfindung einen Scharnierbeschlag mit den im Anspruch 1 genannten Merkmalen vor. Weiterbildungen der Erfindung sind Gegenstand von Unteransprüchen.

Während die normalen Türscharniere, wie sie fabrikmäßig bei Kraftfahrzeugen angebracht sind, eine einzige Achse definieren, um die die Tür herum verschwenkt wird, schlägt die Erfindung also einen Beschlag mit einer Gelenkeinrichtung vor, die zwei Gelenke bildet. Die beiden Gelenke können zusammengefasst sein. Die Verwendung zweier Gelenke in einer Gelenkeinrichtung macht es möglich, die Öffnungsbewegung der Tür zu Beginn der Öffnung so zu gestalten, wie sie es fabrikmäßig vorgesehen ist. Denn die Tür ist ja in einem Türausschnitt angeordnet, der die Tür rahmenartig umgibt. In diesem Türausschnitt sind Dichtungen und gegebenenfalls auch Schalter angeordnet, die beim Öffnen und Schließen der Tür betätigt werden sollen. Aus diesem Türausschnitt kann die Tür nur in einer bestimmten Richtung heraus bewegt werden, die durch die fabrikmäßig vorhandenen Scharniere vorgegeben wird. Das gleiche gilt natürlich auch für den Schließvorgang der Tür. Erst dann, wenn die Tür so weit aus dem Türausschnitt heraus bewegt worden ist, dass sie von der Karosserie frei ist, kann die Tür mit Hilfe des zweiten Gelenks der Gelenkeinrichtung in einer anderen Richtung bewegt werden.

Da der von der Erfindung vorgeschlagene Scharnierbeschlag nachträglich bei Kraftfahrzeugen angebracht werden soll, bei denen die Türen normalerweise von zwei übereinander angeordneten Scharnieren gehalten werden, schlägt die Erfindung nun noch vor, eine Abstützeinrichtung an dem Scharnierbeschlag anzubringen, der von der Gelenkeinrichtung einen Abstand aufweist. Diese Abstützeinrichtung soll in der Grundstellung der Gelenkeinrichtung den Türbeschlagteil gegenüber dem Karosseriebeschlagteil abstützen. Während die Gelenkeinrichtung mit Vorteil am oberen Ende des Scharnierbeschlags angeordnet ist, da die Schwenkachse für das Hochschwenken der Tür ja möglichst weit oben liegen soll, ist die Abstützeinrichtung am unteren Ende des Scharnierbeschlags angeordnet. Die Abstützeinrichtung braucht auch nur in der geschlossenen Position der Tür mitzuwirken, die ja der Grundstellung der Gelenkeinrichtung entspricht.

Die Abstützeinrichtung ist als Gelenk ausgebildet.

Dann kann die Abstützeinrichtung während des Bereichs der Öffnungsbewegung der Tür, bei der nur ein Verschwenken um die dem Karosseriebauteil zugeordnete Achse erfolgt, auch als Gelenk wirken. Dabei hat dieses dritte Gelenk eine dem Karosseriebeschlagteil zugeordnete und in Verlängerung der Gelenkachse des ersten Gelenks liegende Gelenkachse.

Erfindungsgemäß ist vorgesehen, dass das dritte Gelenk nur in der Grundstellung als Gelenk wirkt und bei Verlassen der Grundstellung ausgerückt wird.

In Weiterbildung der Erfindung kann vorgesehen sein, dass die beiden Gelenkachsen sich nicht schneiden. Damit wird erreicht, dass beim Beginn der Öffnungsbewegung der Tür die Achse des Gelenks, um die die Tür anschließend verschwenkt werden soll, auch aus dem Türausschnitt heraus bewegt wird.

Der Scharnierbeschlag kann in Weiterbildung eine Führung aufweisen, die die Bewegung der Gelenkeinrichtung mindestens teilweise derart einschränkt, dass in bestimmten Bereichen der Bewegung ein Verschwenken nur um jeweils eine der beiden Achsen möglich ist. Damit soll erreicht werden, dass der Benutzer praktisch automatisch die richtige Öffnungsbewegung der Tür durchführt. Zu Beginn der Öffnungsbewegung wird die Tür also wie eine herkömmliche Autotür bewegt und erst dann, wenn sie von der Karosserie frei ist, wird sie um die zweite Gelenkachse verschwenkt, insbesondere nach oben. Während dieser zweiten Bewegung wird durch die Führung dafür gesorgt, dass die Tür jetzt nicht mehr um die erste Achse nach innen bewegt werden kann, was zu einem Konflikt mit der Karosserie führen könnte. Allenfalls in einem Übergangsbereich zwischen den beiden Bewegungen kann die Führung so ausgebildet sein, dass beide Bewegungen gleichzeitig möglich sind.

Der Scharnierbeschlag kann mit seiner Gelenkeinrichtung eine der geschlossenen Tür entsprechende Grundstellung und eine der vollständig geöffneten Tür entsprechende Endstellung aufweisen. Die Grundstellung entspricht der geschlossenen Tür. Dort ist eine spezielle Definition der Grundstellung der Gelenkeinrichtung eigentlich nicht erforderlich, da ja die Tür schon eine Grundposition aufweist.

In Weiterbildung der Erfindung kann die Führung derart ausgestaltet sein, dass ausgehend von der Grundstellung der Gelenkeinrichtung zunächst nur ein Verschwenken um die dem Karosseriebeschlagteil zugeordnete Achse möglich ist, um auf diese Weise sicherzustellen, dass die Tür vollständig aus dem Türausschnitt heraus bewegt wird.

In nochmaliger Weiterbildung der Erfindung kann die Führung derart ausgestaltet sein, dass ausgehend von der der vollständig geöffneten Tür entsprechenden Endstellung zunächst nur ein Verschwenken um die dem Türbeschlagteil zugeordnete Achse möglich ist.

Die dem Karosseriebeschlagteil zugeordnete Gelenkachse verläuft etwa parallel zu dem Karosseriebeschlagteil. Diese Achse kann beispielsweise senkrecht oder angenähert senkrecht verlaufen, je nachdem, wie die Tür fabrikmäßig vorbereitet ist.

Um den von Erfindung vorgeschlagenen Scharnierbeschlag so einrichten zu können, dass auch unterschiedliche Fertigungstoleranzen von Türen und Karosserien ausgeglichen werden können, kann vorgesehen sein, dass die Lage der dem Karosseriebeschlagteil zugeordneten Gelenkachse diesem Beschlagteil gegenüber justierbar ist. Es wird dadurch möglich, die Tür in der Grundstellung des Beschlagteils so einrichten zu können, dass überall gleiche Spaltmaße vorhanden sind.

In Weiterbildung der Erfindung kann vorgesehen sein, dass der Schwenkbereich der Gelenkeinrichtung um die dem Karosseriebeschlagteil zugeordnete Gelenkachse und/oder um die dem Türbeschlagteil zugeordnete Gelenkachse mindestens einseitig begrenzt ist. Da die Tür in dem Türausschnitt eine definierte Schließposition aufweist, braucht der Schwenkbereich der Gelenkeinrichtung in dieser Position nicht exakt begrenzt zu sein.

Die Begrenzung des Schwenkbereichs ist ausgebildet, so dass die Begrenzung justierbar ist.

Beispielsweise kann die Abstützeinrichtung einen in eine Gelenkpfanne einrückbaren Gelenkkopf aufweisen. Solche Gelenke sind üblicherweise als eine Art Kugelgelenk aufgebaut. Im Gegensatz zu einem Kugelgelenk ist hier der Aufbau aber so gewählt, dass der Gelenkkopf aus der Kugelpfanne herausgezogen werden kann. Darüber hinaus ist ein Verschwenken um mehrere Achsen weder erforderlich oder erwünscht, so dass an sich auch eine Art Zylinderkopf in einer zylindrischen Aufnahme möglich wäre. Elemente mit Kugelformen sind aber handelsüblich und können hier verwendet werden.

Das Karosseriebeschlagteil kann als ebenes Element ausgebildet werden.

Bei dem Türbeschlagteil kann vorgesehen sein, dass es zwei unter einem Winkel verlaufende Abschnitte aufweist, von denen ein Abschnitt in der Grundstellung der Gelenkeinrichtung in der gleichen Ebene liegt wie das Karosseriebeschlagteil. Das Karosseriebeschlagteil kann sogar eine Ausnehmung aufweisen, in der der entsprechende Abschnitt des Türbeschlagteils liegt.

Um die Tür in geöffnetem Zustand halten zu können, kann der Karosseriebeschlag eine Arretiereinrichtung aufweisen. Außerdem ist die Anbringung einer Gasfeder zum leichteren Öffnen der Tür eine von der Erfindung in Weiterbildung vorgeschlagene Maßnahme.

Es wurde bereits erwähnt, dass der von der Erfindung vorgeschlagene Beschlag für eine Tür gedacht ist, die eigentlich um eine angenähert vertikale Achse nach außen verschwenkt werden soll. In Weiterbildung der Erfindung, weist der Scharnierbeschlag eine Verriegelung auf, die zwischen den beiden Beschlagelementen wirksam ist und die Tür in deren geschlossenen Zustand im unteren Bereich verriegelt. Damit wird im geschlossenen Zustand der Tür das normalerweise dort vorhandene untere Türscharnier simuliert. Diese Verriegelung ist mit Vorteil so ausgebildet, dass sie beim anfänglichen Herausschwenken der Tür um die vertikale Achse sich löst, so dass dann die Tür nach oben um eine horizontale Achse verschwenkt werden kann.

Beispielsweise kann diese Verriegelung einen Vorsprung an dem einen Beschlagteil und eine korrespondierende Ausnehmung in dem anderen Beschlagteil aufweisen. Beide Elemente, sowohl der Vorsprung als auch die Ausnehmung, sind mit Vorteil hinterschnitten, um dadurch eine Verriegelung zu bewirken. Die Verriegelung verhindert ein auch nur kurzes Hochschwenken um die horizontale Schwenkachse.

In nochmaliger Weiterbildung der Erfindung kann der Scharnierbeschlag eine Führung aufweisen, um das Anschlagen der Tür oder auch nur das Berühren der Karosserie zu Beginn des Hochschwenkens zu verhindern. Diese Führung kann beispielsweise als Art Kulisse im oberen Bereich des Scharnierbeschlags vorgesehen sein.

Weitere Merkmale, Einzelheiten und Vorzüge der Erfindung ergeben sich aus den Ansprüchen und der Zusammenfassung, deren beider Wortlaut durch Bezugnahme zum Inhalt der Beschreibung gemacht wird, der folgenden Beschreibung einer bevorzugten Ausführungsform der Erfindung sowie anhand der Zeichnung. Hierbei zeigen:
- Figur 1: eine Draufsicht auf die beiden den Scharnierbeschlag bil- denden Beschlagteile ohne die Gelenkeinrichtung;
- Figur 2: die Ansicht der Gelenkeinrichtung, die an dem Karosserie- beschlagteil angebracht werden soll;
- Figur 3: einen Schnitt durch ein Element der Gelenkeinrichtung ent- sprechend Linie III-III in Figur 2;
- Figur 4: schematisch die Teile der Abstützeinrichtung;
- Figur 5: eine Stirnansicht eines Teils der Abstützeinrichtung der Fi- gur 4;
- Figur 6: eine perspektivische Ansicht des Scharnierbeschlags in der der geschlossenen Tür entsprechenden Grundstellung;
- Figur 7: eine der Figur 6 entsprechende Darstellung bei leicht her- aus geschwenkter Tür;
- Figur 8: die perspektivische Darstellung des Scharnierbeschlags bei vollständig geöffneter Gelenkeinrichtung.
- Figur 9: eine der Figur 1 ähnliche Frontalansicht eines leicht abge- änderten Scharnierbeschlags;
- Figur 10: eine perspektivische Ansicht des Scharnierbeschlags der Figur.9;
- Figur 11 und 12: eine gegenüber der Ausführungsform nach den vor- hergehenden Figuren abgeänderte Ausführungsform einer Abstützeinrichtung;
- Figur 13: die Anordnung der Abstützeinrichtung der Figur 11 und 12 an dem Beschlag.
- Figur 14: eine Einzelansicht einer geänderten Führungseinrichtung;
- Figur 15: einen Teilschnitt etwa längs Linie XII-XII in Figur 14;
- Figur 16: den der Figur 15 entsprechenden Schnitt bei teilweise geöff- netem Beschlag.

Figur 1 zeigt in einer Übersicht die beiden Grundelemente des Scharnierbeschlags. Der Scharnierbeschlag enthält ein Beschlagteil 1, das an der Karosserie des Kraftfahrzeugs angeschraubt wird. Es wird im Folgenden auch als Karosseriebeschlagteil bezeichnet. Es enthält im Bereich seines unteren Endes 2 mehrere Langlöcher 3, deren Längsrichtung vertikal verläuft. Im Bereich des oberen Endes sind ebenfalls mehrere Langlöcher 3 angebracht, deren Längsrichtung ebenfalls vertikal verläuft. Die Langlöcher 3 sind so angeordnet, dass das Karosseriebeschlagteil an den für die fabrikmäßig vorhandenen Scharniere vorgesehenen Stellen angeschraubt werden kann. Auf Grund der Langlochform kann eine Justierung erfolgen.

Das Karosseriebeschlagteil 1 ist als ebenes plattenförmiges Element mit konstanter Dicke ausgebildet und weist eine Form auf, die eine langgestreckte Ausnehmung 4 frei lässt. In dieser Ausnehmung ist das der Tür zugeordnete Beschlagteil 5 aufgenommen, und zwar mit seinem einen in der Figur 1 in Ansicht sichtbaren Abschnitt, der als ebenes Bauteil ausgebildet ist. Mit dem in Ansicht zu sehenden Abschnitt des der Tür zugeordneten Beschlagteils ist eine vertikale und senkrecht zu der Papierebene verlaufende Platte 6 verbunden, die mit der Vorderkante des Türkörpers verschraubt wird. Auch die Platte 6 kann vertikal verlaufende Langlöcher aufweisen, damit auch eine Justierung gegenüber der Tür erfolgen kann. In der dargestellten Position, in der der gerade abgehandelte Abschnitt 5 des der Tür zugeordneten Beschlagteils und der Karosseriebeschlagteil 1 in der gleichen Ebene liegend angeordnet sind, werden die beiden Beschlagteile dann mit Hilfe einer Gelenkeinrichtung verbunden, die in Figur 1 nicht dargestellt ist. Die Gelenkeinrichtung wird an dem Karosseriebeschlagteil 1 angeschraubt. Zu diesem Zweck sind vier Gewindebohrungen 7 vorhanden.

Im Bereich des unteren Endes 2 des Karosseriebeschlagteils 1 ist eine Aufnahme 8 für eine Abstützeinrichtung angeordnet. Die Aufnahme 8 ist in einer Einkerbung 9 des Beschlagteils 1 eingesetzt und ragt aus der ebenen Oberseite des Karosseriebeschlagteils 1 nach oben bzw. vorne heraus.

Das Türbeschlagteil 5 weist in seinem oberen Endbereich eine Gewindebohrung 10 auf, die zur Aufnahme einer eine Gelenkachse bildenden Welle bestimmt ist. Diese Gelenkachse definiert die Achse, um die das Türbeschlagteil 5 mit Hilfe der noch zu beschreibenden Gelenkeinrichtung verschwenkt werden kann.

Das Karosseriebauteil 1 enthält am Rand der Ausnehmung 4 neben dem Türbeschlagteil 5 eine weitere Gewindebohrung 11, in die ein Führungselement eingeschraubt werden kann. Das Führungselement enthält in seinem vorspringenden Endbereich eine drehbar gelagerte Kugel, auf der das Türbeschlagteil 5 aufliegen kann. Das Führungselement, ein Gewindekugelstift, kann in der Höhe eingestellt und somit dem Öffnungswinkel der Türe angepasst werden.

Figur 2 zeigt in einem gegenüber Figur 1 vergrößerten Maßstab einen Teil der Gelenkeinrichtung, die die beiden Beschlagteile 1 und 5 miteinander verbindet. Die Gelenkeinrichtung enthält ein erstes Halterungselement 12, das U-förmig ausgebildet ist und die Lagerung für eine die erste Gelenkachse bildende Welle bildet. Diese in Figur 2 nicht sichtbare Welle ist in den beiden parallelen Schenkeln der Halterung 12 gelagert und verläuft etwa längs der angedeuteten Gelenkachse 13. Die beiden Schenkel der Halterung 12 weisen jeweils zwei Langlöcher 14 auf, durch die Schrauben hindurch gesteckt werden können, die in die Gewindebohrungen 7 des Karosseriebeschlagteils 1 eingeschraubt werden. Während die Längsrichtung der Langlöcher. 3 in dem Karosseriebeschlagteil 1 vertikal verläuft, verläuft die Längsrichtung der Langlöcher 14 jetzt etwa horizontal. Dadurch ist eine Justierung der Gelenkachse in einer Richtung quer zu ihrer Achse möglich.

Mit Hilfe der Gelenkwelle ist in der Halterung 12 eine Lagerung 15 schwenkbar gelagert. Der Schwenkbereich dieser Lagerung 15 ist nur relativ klein. In der Lagerung 15 ist eine Öffnung 16 für die Drehlagerung ausgebildet, deren Drehwelle in der bereits erwähnten Gewindebohrung 10 des Türbeschlagteils 5 angeordnet ist. Nähere Einzelheiten der Lagerung 15 gehen auch aus Figur 3 hervor, die einen Längsschnitt durch die Lagerung 15 längs Linie II-II in Figur 2 zeigt. Hier ist die Bohrung 17 zur Aufnahme der Gelenkwelle zu sehen. An dem der Öffnung 16 für die Lagerung abgewandten Ende der Lagerung 15 ist eine Gewindebohrung 18 ausgebildet, in die eine Schraube eingeschraubt werden kann. Diese Schraube dient zur Begrenzung der Schwenkbewegung der Lagerung 15 gegenüber der Halterung 12 bzw. dem Karosseriebaubeschlagteil 1. Dies geschieht dadurch, dass die Schraube in Figur 3 von oben in die Lagerung 15 eingeschraubt wird. Je nachdem, wie weit ihr freies Ende dann über die untere Fläche 19 der Lagerung 15 vorspringt, ist die Schwenkbewegung begrenzt.

Wenn die Lagerung 15 um die Gelenkwelle der Halterung 12 heraus geschwenkt wird, gelangt die Öffnung 16 für die Drehlagerung aus der Papierebene heraus nach vorne.

Figur 4 zeigt nun die eingangs erwähnte Abstützeinrichtung. Die Abstützeinrichtung enthält die Aufnahme 8, die auf ihrer in Figur 4 rechten Seite eine im Querschnitt etwa kugelförmige Öffnung aufweist. Diese Öffnung bildet eine Art Kugelpfanne 20. Die Aufnahme 8 weist unterhalb der Kugelpfanne 20 eine Gewindebohrung 21 auf, in die von einem Halterungselement 22 her eine Schraube eingeschraubt werden kann. Dadurch ist die Aufnahme 8 ebenfalls gegenüber dem Halterungselement 22 und damit gegenüber dem Karosseriebeschlagteil justierbar. Diese Anpassung kann auch umgekehrt erfolgen. Mit der Kugelpfanne 20 wirkt ein Kugelkopf 23 zusammen, der an dem Ende einer Gewindestange 24 angebracht ist. Die Gewindestange 24 ist in einer Gewindehülse 25 eingeschraubt. Durch die Einschraubtiefe der Gewindestange 24 in die Gewindehülse 25 kann eine Justierung erfolgen. Die Gewindehülse wird an einem unteren Steg 26 des Türbeschlagteils 5 angeschweißt. Ihre Längsrichtung ist so orientiert, dass sie senkrecht zu der Vorderfläche der Aufnahme 8 verläuft. Figur 4 zeigt die Anordnung entsprechend der Richtung von unten in Figur 1.

Die Anordnung wird so getroffen, dass in der Grundstellung des Scharnierbeschlags, entsprechend der geschlossenen Stellung der Tür, der Kugelkopf 23 in der Kugelpfanne 20 liegt. Beim Öffnen der Tür, solange nur eine Verschwenkung um die Gelenkwelle erfolgt, bleibt der Kugelkopf 23 in der Kugelpfanne 20. Wenn dann die Drehung nicht mehr um die in der Halterung 12 angeordnete Welle erfolgt, sondern um die Welle der Drehlagerung in der Öffnung 16, wird der Kugelkopf 23 aus der Kugelpfanne 20 herausgezogen. Die Abstützungseinrichtung bildet zusätzlich noch eine Verriegelung und Feinjustierung (Vorspannung) der Türe. Die Abstützeinrichtung ist auch in der Höhe einstellbar.

Nun zu Figur 6. Der Scharnierbeschlag ist in dieser Darstellung aus den verschiedenen Einzelteilen zusammengesetzt und zusammengeschraubt. Das Karosseriebeschlagteil und das Türbeschlagteil sind in der Position, wie sie die Figur 1 auch zeigt, jedoch mit Hilfe der Gelenkeinrichtung verbunden. In dem Karosseriebeschlagteil ist das Führungselement 30 mit dem Kugelkopf 31 eingeschraubt. Von den Enden der die erste Gelenkachse bildenden Gelenkwelle ist nur das obere Ende 32 in der Halterung 12 zu sehen. An dem freien Ende des oberen Schenkels diese Halterung 12 ist eine Schraube 33 zu sehen, deren unteres Ende an der Unterseite dieses Schenkels vorspringt. Dieses untere Ende liegt der Außenkante des oberen Endes des Türbeschlagteils 5 gegenüber. Der Kugelkopf ist in die Aufnahme 8 eingesetzt. Zum Öffnen der Tür wird jetzt die Tür zusammen mit dem Türbeschlagteil 5 um die durch die Welle gebildete erste Gelenkachse verschwenkt. Das Ergebnis dieser Schwenkbewegung zeigt die Figur 7. Die Lagerung 15 ist so verdreht, dass die Öffnung 16 mit der Drehlagerung aus der Halterung 12 heraus geschwenkt wurde. Jetzt liegt das gegenüberliegende Ende dieser Halterung 15 auf der Oberfläche des Karosseriebeschlagteils 1 auf. Damit ist die Verschwenkung um die erste Gelenkachse an dem Ende des möglichen Schwenkbereichs angelangt.

Jetzt steht als Freiheitsgrad für die weitere Bewegung nur noch die Verschwenkung um die in der Öffnung 16 der Lagerung 15 eingesetzte Drehwelle zur Verfügung. Die Tür wird mit dem Türbeschlagteil 5 um diese zweite Gelenkachse verschwenkt, bis die in Figur 8 dargestellte Endstellung erreicht ist. Zu Beginn der Bewegung wird der Kugelkopf 23 aus der Kugelpfanne 20 herausgezogen. Während der weiteren Bewegung liegt die Rückseite des Türbeschlagteils auf der Kugel des Kugelgewindestifts auf. In der dargestellten Endstellung liegt das Ende der Schraube 33 an der Außenkante des Türbeschlagteils 5 an. Dadurch ist auch diese Bewegung endseitig begrenzt. Diese Begrenzung ist sinnvoll und erforderlich, damit die Tür nicht an der Karosserie anschlägt.

Die in den Figuren 9 und 10 dargestellte Ausführungsform unterscheidet sich nur geringfügig von der vorhergehenden Ausführungsform, so dass zur Vermeidung von Wiederholungen nur noch die Unterschiede beschrieben werden. An dem Karosseriebeschlagteil 1 ist an dessen dem Türbeschlagteil 5 zugewandter Seite 40 etwas oberhalb der Abstützeinrichtung ein Vorsprung 41 ausgebildet, der einstückig zusammen mit dem Karosseriebeschlagteil 1 aus einer Platte gefertigt ist. Er hat daher überall die gleiche Dicke wie das Karosseriebeschlagteil 1. Der Vorsprung 41 weist eine von der Seite 40, von der aus er vorspringt, ausgehend zunehmende Breite auf, ist also hinterschnitten.

In dem Türbeschlagteil 5 ist an der gleichen Stelle eine korrespondierende Ausnehmung 42 ausgespart, in die der Vorsprung 41 eingreift. In dieser Position, wie sie in Figur 9 dargestellt ist, ist ein Verschwenken des Türbeschlagteils 5 um die horizontale Schwenkachse nicht möglich, auch wenn dies im oberen Bereich des Scharniers möglich wäre. Das Zusammenwirken aus Vorsprung 41 und Ausnehmung 42 bildet also eine zusätzliche Verriegelungseinrichtung, die einen deutlichen Abstand von der oberen horizontalen Schwenkachse aufweist. Dadurch ist die geschlossene Tür besonders sicher verriegelt. Wird die Tür jedoch geöffnet, also zunächst nach außen verschwenkt um die strichpunktiert angedeutete Gelenkachse 43, so gelangt die Ausnehmung 42 aus der Ebene heraus, in der der Vorsprung 41 liegt. Dadurch öffnet sich die durch die beiden Elemente gebildete Verriegelung.

Es ist natürlich auch die umgekehrte Ausbildung möglich, nämlich den Vorsprung 41 nicht an dem Karosseriebaubeschlagteil 1, sondern an dem Türbeschlagteil 5 an zu ordnen, und dementsprechend die Ausnehmung 42 in dem Karosseriebaubeschlagteil 1 anzubringen.

Weiterhin ist es möglich, den Vorsprung 41 und/oder die Ausnehmung 42 auf die Vorderseite und / oder Rückseite des jeweiligen Beschlagteils aufzusetzen, oder auch die Form des Vorsprungs und / oder der Ausnehmung zu ändern.

Beim jetzt möglichen Hochschwenken des Türbeschlagteils 5 zusammen mit der Tür wirkt das bereits erwähnte Führungselement 30 mit der Kugel 31 bei der Führung der Tür mit. Wie man bereits der Figur 9 entnehmen kann, liegt ein Abschnitt 43 der Oberkante 44 des Türbeschlagteils 5 an dem Mantel des Führungselements 30 an oder weist diesem gegenüber einen geringen Abstand auf. Der Mantel dieses Führungselements 30 kann so gestaltet werden, dass beim zunehmenden Öffnen des Türbeschlagteils 5 dieser Abschnitt 43 der Oberkante 44 an der Außenkontur abgleitet, bis schließlich die Lagerungskugel 31 an der Rückseite des Türbeschlagteils 5 anliegt. Auf diese Weise kann exakt dafür gesorgt werden, dass die Tür aus dem Türausschnitt zunächst heraus bewegt und dann nach oben bewegt wird, ohne dass sie an irgendeiner Stelle die Karosserie berührt.

In umgekehrter Richtung wirkt das Führungselement 30 ebenfalls so, dass es ein korrektes Schließen der Tür ermöglicht. Es wird beim Schließen dafür gesorgt, dass die Tür nicht zu früh in die Türausnehmung eingedrückt wird, was unter Umständen dazu führen könnte, dass die Tür aus einer ungeeigneten Richtung in die Schließposition gelangt. Durch die Führung 30 wird auch hier dafür gesorgt, dass die Tür in der korrekten Position in das Türschloss fällt.

Die Figuren 11 bis 13 zeigen eine weitere Möglichkeit für eine Abstützeinrichtung, die an Stelle der in Figur 4 und 5 näher dargestellten Abstützeinrichtung Verwendung finden kann. Diese Abstützeinrichtung wird an der gleichen Stelle der beiden Beschlagteile montiert, so dass diese Einzelheiten nicht näher erläutert werden.

An Stelle der mit einer Kugelpfanne 20 versehenen Aufnahme 8, die am Karosseriebeschlagteil angebracht ist, ist hier eine Aufnahme 108 mit einer rechteckigen Einkerbung vorhanden. Die Aufnahme 108 enthält einen längeren Schenkel 109, der dem Karosseriebeschlagteil zugewandt ist, siehe auch die Figur 13. Parallel zu diesem längeren Schenkel 109 ist ein kürzerer Schenkel 110 ausgebildet, der parallel zum längeren Schenkel 109 verläuft.

An dem vorderen Ende der Gewindestange 123, die der Gewindestange 24 der Ausführungsform nach Figur 4 entspricht, ist ein Gelenkkopf 123 angeordnet, der ihn die Kerbe zwischen dem längeren und kürzeren Schenkel 109, 110 in der Aufnahme 108 eingreift. Dies entspricht der geschlossenen Position des Beschlags. Zum Öffnen erfolgt eine Verschwenkung um eine Kante 111 des kürzeren Schenkels 110 und gleichzeitig ein Abgleiten auf der Innenfläche 112 des längeren Schenkels 109. Die Öffnungsbewegung ergibt sich aus dem Vergleich der Figuren 11 und 12.

Beim Schließen nähert sich der vordere Teil 113 des Gelenkkopfes der vorderen Fläche 112 des längeren Schenkels 109 und gleitet dort sicher in die entsprechende Ausnehmung zwischen den beiden Schenkeln 109,110.

Die Ausführungsform der Figuren 11 bis 13 hat den Vorteil, dass im geschlossenen Zustand eine sehr sicher wirkende Verriegelung in Richtung einer Bewegung der Tür senkrecht zu ihrer Fläche nach außen gegeben ist. Der Eingriff bei der Kugelkopflösung der Figur 4 ist zwar ebenfalls gut, jedoch ist die Ausführungsform .nach den Figuren 11 bis 13 bei sehr starken Kräften und zur Berücksichtigung von Toleranzen bevorzugt.

Figur 13 zeigt von oben die Ansicht, wie die Teile der Abstützeinrichtung, nämlich die Aufnahme 108 und der Gelenkkopf 123, an dem Beschlag angebracht sind.

Unter Bezugnahme auf die Figuren 6 bis 8 wurde beschrieben, wie die Führungseinrichtung, die dort einen Kugelkopf 31 aufweist, bei der Führung des Beschlagteils 5 mitwirkt. Die Figuren 14 bis 16 zeigen jetzt eine Ausführungsform, bei der die Führungseinrichtung 30 eine verdrehbare Rolle 50 enthält. Diese Rolle 50 ist in einer Lagerung 51 drehbar gelagert, die an dem der Karosserie zugeordneten Karosseriebauteil angebracht ist. Die Lagerung ist etwa als U-förmiges Joch ausgebildet, wobei die beiden Schenkel durch die Welle 52 verbunden sind, auf der die Rolle 50 drehbar gelagert ist. In der vereinfachten Darstellung der Figuren 14 bis 16 ist dieses die Lagerung 51 bildende Joch auf der Platte des Beschlagteils 1 direkt aufgesetzt. Zu Justierzwecken kann das Joch mit der Lagerung 51 auch auf einem getrennten Bauteil angebracht sein, das mit Hilfe von Schrauben an dem Beschlagteil justierbar angeschraubt wird.

An dem anderen Beschlagteil, das mit der Tür verbunden wird, ist eine hoch stehende Platte 53 festgeschweißt, auf der die Rolle 50 sich abstützt. Die Platte 53 kann so gestaltet werden, ebenso die untere Kante 54 des Beschlagteils, dass hier exakt die gewünschte Führung erreicht wird.

Figur 16 zeigt nun den Zustand, wo die Tür bzw. das Beschlagelement geöffnet ist und beginnt, hoch geschwenkt zu werden. In diesem Stadium wird durch das Verschwenken des Beschlagteils dieses so geführt, dass es auf der Rolle 50 abrollt. Dadurch wird über die gesamte Öffnungsbewegung ein leichtes Bewegen der Tür erreicht, und dennoch eine hervorragend wirkende Abstützung, so dass nicht alle Kräfte auf das Gelenk selbst einwirken.

Die Figur 16 ist schematisch zu verstehen, da das Hochschwenken der Tür und damit des der Tür zugeordneten Beschlagteils natürlich nicht horizontal erfolgt. Durch die bereits erwähnte Möglichkeit, die Rolle mit ihrer Lagerung 51 zu justieren, kann im Einzelfall eine nachträgliche Justierung dieser Führung durchgeführt werden.

## Patentansprüche

1. Scharnierbeschlag für eine Kraftfahrzeugtür, mit
- einem zur Anbringung an der Karosserie bestimmten Karosseriebeschlagteil (1),
- einem zur Anbringung an der Tür bestimmten Türbeschlagteil (5), sowie mit
- einer Gelenkeinrichtung zum Verbinden der beiden Beschlagteile (1, 5) miteinander, die ein erstes Gelenk mit einer dem Karosseriebeschlagteil (1) zugeordneten Gelenkachse und ein zweites Gelenk mit einer dem Türbeschlagteil (5) zugeordneten Gelenkachse aufweist, wobei die Lage der Gelenkachse des zweiten Gelenks sich bei Bewegung des ersten Gelenks ändert,
**gekennzeichnet durch**
eine von der Gelenkeinrichtung mit Abstand angeordneten Abstützeinrichtung zur Abstützung des Türbeschlagteils (5) in einer der geschlossenen Tür entsprechenden Grundstellung der Gelenkeinrichtung, die als drittes Gelenk ausgebildet ist, das eine dem Karosseriebeschlagteil (1) zugeordnete und in Verlängerung der Gelenkachse des ersten Gelenks liegende Gelenkachse aufweist und nur in der Grundstellung als Gelenk wirkt und bei Verlassen der Grundstellung ausgerückt wird.

2. Scharnierbeschlag nach Anspruch 1, bei der die erste und die zweite Gelenkachse sich nicht schneiden.

3. Scharnierbeschlag nach Anspruch 1 oder 2, mit einer Führung, die mindestens teilweise die Bewegung der Gelenkeinrichtung derart einschränkt, dass ein Verschwenken nur um jeweils eine Achse möglich ist.

4. Scharnierbeschlag nach einem der vorhergehenden Ansprüche, bei dem die Gelenkeinrichtung eine der vollständig geöffneten Tür entsprechende Endstellung aufweiset.

5. Scharnierbeschlag nach Anspruch 3 oder 4 bei dem die Führung derart ausgebildet ist, dass ausgehend von der Grundstellung zunächst nur ein Verschwenken um die dem Karosseriebeschlagteil (1) zugeordnete Achse möglich ist.

6. Scharnierbeschlag nach einem der Ansprüche 3 bis 5, bei dem die Führung derart ausgebildet ist, dass ausgehend von der Endstellung zunächst nur ein Verschwenken um die dem Türbeschlagteil (5) zugeordnete Achse möglich ist.

7. Scharnierbeschlag nach einem der vorhergehenden Ansprüche, bei dem die dem Karosseriebeschlagteil (1) zugeordnete Gelenkachse etwa parallel zu diesem verläuft.

8. Scharnierbeschlag nach einem der vorhergehenden Ansprüche, bei dem die Lage der dem Karosseriebeschlagteil (1) zugeordnete Gelenkachse diesem gegenüber justierbar ist.

9. Scharnierbeschlag nach einem der vorhergehenden Ansprüche, bei dem der Schwenkbereich der Gelenkeinrichtung um die dem Karosseriebeschlagteil (1) zugeordnete Gelenkachse und/oder die dem Türbeschlagteil (5) zugeordnete Gelenkachse mindestens einseitig begrenzt ist.

10. Scharnierbeschlag nach Anspruch 9, bei dem die Begrenzung des Schwenkbereichs justierbar ist.

11. Scharnierbeschlag nach einem der vorhergehenden Ansprüche, bei dem die Abstützeinrichtung einen in eine Gelenkpfanne (20) einrückbaren Gelenkkopf (23) aufweist.

12. Scharnierbeschlag nach einem der vorhergehenden Ansprüche, bei dem das Karosseriebeschlagteil eben ausgebildet ist.

13. Scharnierbeschlag nach einem der vorhergehenden Ansprüche, bei dem das Türbeschlagteil (5) zwei unter einem Winkel verlaufende Abschnitte aufweist, wobei in der Grundstellung der Gelenkeinrichtung ein Abschnitt in der gleichen Ebene liegt wie das Karosseriebeschlagteil (1).

14. Scharnierbeschlag nach einem der vorhergehenden Ansprüche, mit einer Gasfeder zur Unterstützung der Öffnungsbewegung.

15. Scharnierbeschlag nach einem der vorhergehenden Ansprüche, mit einer Arretiereinrichtung zum Arretieren der geöffneten Tür.

16. Scharnierbeschlag nach einem der vorhergehenden Ansprüche, mit einer zwischen den beiden Beschlagteilen (1, 5) wirksamen Verriegelung für den unteren Bereich der Tür in geschlossenem Zustand.

17. Scharnierbeschlag nach Anspruch 17, bei dem die Verriegelung einen Vorsprung (41) an dem einen Beschlagteil (1) und eine komplementäre Ausnehmung (42) an dem anderen Beschlagteil (5) aufweist.

18. Scharnierbeschlag nach Anspruch 17 oder 18, bei dem die Verriegelung ein Verschwenken des Türbeschlagteils (5) um die Schwenkachse verhindert.

19. Scharnierbeschlag nach einem der vorhergehenden Ansprüche, mit einem an dem Karosseriebauteil angeordneten in seinem Endbereich eine Kugel aufweisenden Führungselement zur Anlage der Rückseite des Türbeschlagteils.

## Claims

1. A hinge fitting for a motor vehicle door, comprising
- a body fitting part (1) for attaching to the motor vehicle body,
- a door fitting part (5) for attaching to the door, as well as
- a joint device for connecting the two fitting parts (1, 5) with each another, which features a first joint with a joint axis assigned to the motor vehicle body part (1) and a second joint with a joint axis assigned to the door fitting part (5), wherein the position of the joint axis of the second joint changes in unison with the movement of the first joint,
**characterised by**
a supporting device disposed with a distance from said joint device for supporting said door fitting part (5) in a basic position of the joint device corresponding to the closed door, the supporting device being formed as a third joint associated to the motor vehicle body fitting part (1) and featurinmg a joint axis lying in the extension of the joint axis of the first joint and acting as a joint only in the basic position and being disengaged upon moving away from the basic position.

2. The hinge fitting according to Claim 1, wherein the first and the second axes do not intersect.

3. The hinge fitting according to Claim 1 or 2, with a guide that at least partially restricts the movement of the joint device in such a manner that swivelling is only possible about one axis respectively.

4. The hinge fitting according to one of the preceding claims, wherein the joint device features one end position corresponding to a fully opened door.

5. The hinge fitting according to Claim 3 or 4, wherein the guide is formed such that starting from the basic position, first, only swivelling about the axis assigned to the motor vehicle body fitting part (1) is possible.

6. The hinge fitting according to one of Claims 3 to 5, wherein the guide is formed such that starting from the end position, first, only swivelling about the axis assigned to the door fitting part (5) is possible.

7. The hinge fitting according to one of the preceding claims, wherein the joint axis assigned to the motor vehicle body fitting part (1) runs somewhat parallel to the latter.

8. The hinge fitting according to one of the preceding claims, wherein the location of the joint axis assigned to the motor vehicle body fitting part (1) is adjustable relative to the latter.

9. The hinge fitting according to one of the preceding claims, wherein the swivelling area of the joint device about the joint axis assigned to the motor vehicle body fitting part (1) and/or the joint axis assigned to the door fitting part (5) is at least unilaterally limited.

10. The hinge fitting according to Claim 9, wherein the limitation of the swivelling area is adjustable.

11. The hinge fitting according to one of the preceding claims, wherein the supporting device features a joint head (23) that can be displaced in a joint socket (20).

12. The hinge fitting according to one of the preceding claims, wherein the motor vehicle body fitting part is plane in shape.

13. The hinge fitting according to one of the preceding claims, wherein the door fitting part (5) features two sections aligned at an angle, wherein in the basic position of the joint device one section lies in the same plane as the motor vehicle body fitting part (1).

14. The hinge fitting according to one of the preceding claims, with a pneumatic spring for assisting the opening movement.

15. The hinge fitting according to one of the preceding claims, with an arresting device for arresting the opened door in place.

16. The hinge fitting according to one of the preceding claims, with a locking means acting between the two fitting parts (1, 5) for the lower part of the door in the closed state.

17. The hinge fitting according to Claim 16, wherein the locking means features a protrusion (41) on the one fitting part (1) and a complementary recess (42) on the other fitting part (5).

18. The hinge fitting according to Claim 17 or 18, wherein the locking means prevents swivelling of the door fitting part (5) about the swivel axis.

19. The hinge fitting according to one of the preceding claims, with a guide element featuring a ball in its end area for supporting the rear side of the door fitting part disposed on the motor vehicle body part.

## Revendications

1. Garniture à charnière pour porte de véhicule à moteur, comprenant
- une partie de garniture (1) destinée à être fixée contre la carrosserie,
- une partie de garniture (5) destinée à être fixée contre la porte, ainsi
- qu'un dispositif articulé destiné à relier ensemble les deux parties de garniture (1, 5), lequel dispositif présente une première articulation avec un axe d'articulation affecté à la partie de garniture (1) fixée contre la carrosserie et une deuxième articulation avec un axe d'articulation affecté à la partie de garniture (5) fixée contre la porte, la position de l'axe de la deuxième articulation changeant lorsque la première articulation se déplace,
**caractérisée par**
un dispositif de soutènement agencé distant du dispositif articulé et destiné à soutenir la partie de garniture (5) fixée contre la porte lorsque, porte fermée, le dispositif articulé se trouve dans une position de base correspondante, ce dispositif de soutènement étant configuré comme troisième articulation qui présente un axe d'articulation affecté à la partie de garniture (1) fixée contre la carrosserie et situé dans le prolongement de l'axe de la première articulation et qui n'agit comme articulation qu'en position de base, et qui se désembraye en quittant la position de base.

2. Garniture à charnière selon la revendication 1, sur laquelle le premier et le deuxième axe de charnière ne se recoupent pas.

3. Garniture à charnière selon la revendication 1 ou 2, avec un guidage qui restreint au moins en partie le mouvement du dispositif articulé de sorte qu'un pivotement ne soit possible qu'autour respectivement d'un axe.

4. Garniture à charnière selon l'une des revendications précédentes, sur laquelle le dispositif articulé présente une position finale correspondant à celle de la porte entièrement ouverte.

5. Garniture à charnière selon la revendication 3 ou 4, sur laquelle le guidage est configuré de sorte qu'en partant de la position de base seul d'abord est possible un pivotement autour de l'axe affecté à la partie de garniture (1) fixée contre la carrosserie.

6. Garniture à charnière selon l'une des revendications 3 à 5, sur laquelle le guidage est configuré de telle sorte qu'en partant de la position finale seul d'abord est possible un pivotement au tour de l'axe affecté à la partie de garniture (5) fixée contre la porte.

7. Garniture à charnière selon l'une des revendications précédentes, sur laquelle l'axe d'articulation affecté à la partie de garniture (1) fixée contre la carrosserie présente un tracé approximativement parallèle à cette partie de garniture.

8. Garniture à charnière selon l'une des revendications précédentes, sur laquelle la position de l'axe d'articulation affecté à la partie de garniture (1) fixée contre la carrosserie est ajustable par rapport à cette partie de garniture.

9. Garniture à charnière selon l'une des revendications précédentes, sur laquelle la plage de pivotement du dispositif articulé autour de l'axe d'articulation affecté à la partie de garniture (1) fixée contre la carrosserie et/ou autour de l'axe d'articulation affecté à la partie de garniture (5) fixée contre la porte est limitée au moins d'un côté.

10. Garniture à charnière selon la revendication 9, sur laquelle il est possible d'ajuster la limitation de la plage de pivotement.

11. Garniture à charnière selon l'une des revendications précédentes, sur laquelle le dispositif de soutènement présente une tête (23) d'articulation embrayable dans une cavité (20) d'articulation.

12. Garniture à charnière selon l'une des revendications précédentes, sur laquelle la partie de garniture fixée contre la carrosserie est configurée plane.

13. Garniture à charnière selon l'une des revendications précédentes, sur laquelle la partie de garniture (5) fixée contre la porte présente deux segments au tracé formant un angle, sachant que lorsque le dispositif articulé se trouve en position de base un segment se trouve sur le même plan que la partie de garniture (1) fixée contre la carrosserie.

14. Garniture à charnière selon l'une des revendications précédentes, avec un amortisseur à gaz destiné à soutenir le mouvement d'ouverture.

15. Garniture à charnière selon l'une des revendications précédentes, avec dispositif de retenue servant à retenir la porte ouverte.

16. Garniture à charnière selon l'une des revendications précédentes, avec un dispositif de verrouillage opérant entre les deux parties de garniture (1, 5) pour la zone inférieure de la porte à l'état fermée.

17. Garniture à charnière selon la revendication 17, sur laquelle le dispositif de verrouillage présente une saillie (41) contre une partie (1) de garniture et un évidement (42) complémentaire contre l'autre partie (5) de garniture.

18. Garniture à charnière selon la revendication 17 ou 18, sur laquelle le dispositif de verrouillage empêche la partie de garniture (5) fixée contre la porte de pivoter autour de l'axe de pivotement.

19. Garniture à charnière selon l'une des revendications précédentes, avec un élément de guidage agencé contre le composant de carrosserie et présentant une boule en sa partie terminale, pour faire appliquer le dos de la partie de garniture fixée contre la porte.
